# FASCICULE DE BREVET EUROPEEN

(11) **EP 0 080 955 B1**
(45) Date de publication et mention de la délivrance du brevet: **19.03.1986**
(21) Numéro de dépôt: 82420158.6
(22) Date de dépôt: 24.11.1982
(51) Int. Cl.: B66C 1/36

(54) **Crochet de levage avec dispositif de sécurité**
Hebehaken mit Sicherheitsvorrichtung
Lifting hook with safety device

(30) Priorité: 30.11.1981 FR 8122694
(43) Date de publication de la demande: 08.06.1983
(73) Titulaire: FORGES DE LA BECQUE société anonyme, F-42160 Andrezieux-Boutheon (FR)
(72) Inventeur: Longuet, Paul, F-42330 Saint-Galmier (FR)
(74) Mandataire: Dupuis, François

## Description

L'invention concerne un crochet de levage avec dispositif de sécurité.

L'invention se rattache au secteur technique des moyens et organes de levage et de manutention.

On connait des crochets de levage avec des moyens de sécurité, du type comportant un corps de crochet dont la boucle ouverte délimite un espace interieur de crochetage et dont une extrémité forme chape pour l'articulation d'un linguet de fermeture équipe pour cooperer avec l'organe d'attache d'un appareil de levage ou d'un organe de suspension; le linguet portant de manière articulée, un levier de sécurité poussé élastiquement à pivotement, logé et escamote dans la chape du corps de crochet, en position de fermeture du linguet, l'extrémité de verrouillage du levier coopérant avec une butée dans le corps du crochet. Ces dispositions ont été décrites dans les Brevets Français numéro 2.425.400 et 2.327.186.

On connait aussi l'importance essentielle de la sécurité dans les opérations de levage et de manutention, eu égard aux nombreux accidents dans ces activités.

Suivant l'invention, on a voulu assurer mieux que par le passé, cette sécurité avec de plus grandes commodités dans les manoeuvres du crochet et les moyens de sécurité. On a voulu en particulier, obtenir d'une manière beaucoup plus sure le blocage du linguet et le verrouillage de l'espace de crochetage dans les périodes de manoeuvre. On a voulu également faciliter les manipulations du verrouillage et déverrouillage du linguet.

Le crochet de levage et son dispositif de sécurité selon la présente invention, tels que caractérisés dans les revendications, sont remarquables en ce que l'extremité de verrouillage du levier pivotant de sécurité est profilée pour prendre appui contre la butée du corps formée du côté de l'espace intérieur de crochetage et le plus près possible de cet espace, le levier de verrouillage étant du type dont le point d'appui ou axe de pivotement sur une partie saillante du linguet, se trouve entre la force résistante appliquée à l'extrémité de verrouillage et la force motrice appliquée par poussée digitale à l'extrémité opposée du levier, du côté extérieur du corps de crochet, le moyen élastique agissant de manière à ramener constamment l'extrémité de verrouillage du levier en position de blocage contre la butée du corps; la disposition relative des trois points importants: axe de pivotement du linguet, axe de pivotement du levier de verrouillage et partie de contact entre la butée et l'extrémite de verrouillage, étant telle que plus un effortanormal d'ouverture du linguet s'exerce en position de butée de sécurite, plus le blocage du levier augmente, tandis qu'une pression digitale volontaire sur le levier, libère sans effort anormal, le linguet qui peut être ouvert.

L'invention est exposée ci-après plus en detail à l'aide des dessins illustrant le crochet de levage et son dispositif de sécurité.
La figure 1 est une vue en coupe partielle du crochet représenté en position de fermeture, selon une réalisation illustrée à titre d'exemple.
La figure 2 est une vue en coupe considérée suivant la ligne 2-2 de la figure 1.
La figure 3 est une vue en coupe considérée suivant la ligne 3-3 de la figure 1, montrant le verrouillage entre le corps du crochet et le linguet.
Les figures 4 et 5 sont des vues en plan partielles montrant deux formes de realisation du levier de sécurité et du ressort de rappel.
La figure 6 est une section considérée suivant la ligne 6-6 de la figure 5, montrant la forme de l'extrémité de préhension du levier de securite.
La figure 7 est une vue en coupe partielle à plus grande echelle, illustrant la position de securité à l'ouverture.
La figure 8 est une vue en coupe partielle, à plus grande échelle, illustrant la position d'ouverture du crochet avant passage de la sécurité d'ouverture.
La figure 9 est une vue partielle, montrant une variante de réalisation simplifiée de la fermeture du crochet.
La figure 10 est une vue en coupe partielle, illustrant une realisation en variante du dispositif de sécurité, en particulier du ressort de rappel en position de verrouillage.
La figure 11 est une vue en coupe partielle, illustrant une variante de realisation de la butée dans le corps du crochet.

Suivant la forme de réalisation illustrée aux figures 1, 2 et 3 des dessins, le crochet suivant l'invention comprend un corps de crochet (1) de section robuste, avec une extrémité (1a) formant chape pour l'articulation avec le linguet (2) par l'intermédiaire d'un axe (3) rivé ou autrement monte. Le corps de crochet forme une boucle ouverte délimitant un espace (E) de crochetage.

Le linguet (2) présente au-dessus de son orifice d'articulation au corps, un oeil ovalisé (2a) ou tout autre forme utile (tige, émerillon...) pour l'attache du câble de suspension, et au-dessous de ladite articulation, une forme (2b) complémentaire au corps de crochet, afin de constituer ensemble un anneau ferme.

La fermeture de cet anneau peut s'opérer par tous moyens. On peut par exemple, conne illustré à la figure 9, executer simplement les extrémités du corps et du linguet en forme de biseaux (Ib et 2c), ou bien constituer un point d'accrochage ou de verrouillage en engageant l'extrémité (2d) formant chape du linguet, dans une partie étranglée (1c) de l'extrémité du corps, comme illustré aux figures 1 et 3. Bien entendu, la chape (2d) et l'étranglement (Ic) sont convenablement orientes en fonction de la trajectoire du linguet, entre la position d'ouverture et la position de fermeture.

Le dispositif de securité comprend un levier (4) articule sur une chape (2e) du linguet, par l'intermédiaire d'un axe (5) du type goupille mécanindus ou similaire.

Le levier est entièrement contenu à l'intérieur de la chape (la) du corps de crochet en position de verrouillage, afin de ne pouvoir être accroché involontairement pendant les opérations de levage et de manutention. De plus, il est orienté vers l'espace intérieur (E) du corps de crochet, donc avec une position très inclinée par rapport à la chape (1 a), ce qui permet d'augmenter la longueur du bras de levier sans augmenter exagérément la longueur du crochet. Le levier (4) présente une partie étroite (4a) agencée pour passer entre les branches de la chape (2c) du linguet, et une partie-relevée et coudée (4b), de plus grande largeur, pour constituer une palette d'appui pour le pouce du manipulateur (figures 4 et 5)

A noter que la palette (4b) a une section facilitant l'appui sûr du pouce, par exemple et comme illustré à la figure 6, la section peut être rectangulaire avec des bourrelets lateraux (4c).

Le linguet (2) présente au niveau du coude (4d) de levier, une entaille (2f) en arc de cercle concentrique à l'axe d'articulation (3) et terminée par des secteurs de cercle (2g - 2h) définissant des butées de fin de course pour une saillie (1d) formée dans la chape (la) du corps, directement de construction ou de manière rapportée (goupille, doigt...).

Le levier (4) est maintenu constamment plaque contre l'entaille (2f) du linguet, au niveau de son coude (4d), par au moins un moyen élastique convenablement dispose.

On voit à la figure 4, un exemple de réalisation de ce rappel élastique. Dans cette réalisation, on enroule sur l'axe (5), de chaque côté de la partie étroite (4a) du levier et entre les branches de la chape (2a), un ressort en spirale (6) dont une extrémité coudée (6a) s'appuie sur le levier, tandis que l'autre extrémité (6b) s'appuie en tension sous le linguet (2).

A la figure 5, on a illustré une autre réalisation dans laquelle la partie étroite (4a) du levier forme chape pour loger un ressort (7) enroulé en spirale sur l'axe (5). Ledit ressort présente également une extrémité coudée (7a) d'appui sur le levier, tandis que l'autre extrémité (7b) s'appuie en tension sous le linguet (2).

A la figure 10, on a illustré une autre disposition du ressort de rappel. Dans cet exemple, on voit que le ressort (9) enroulé sur l'axe (5), a une branche (9a) en appui devant le levier, c'est-à-dire à l'opposé du linguet, tandis que l'autre branche (9b) s'etend en appui dans le fond de la chape (la) du corps de crochet.

D'une manière importante, l'extrémité de verrouillage (4g) du levier, dirigée vers l'espace intérieur de crochetage (B), présente une surface ou rampe en secteurs de cercle ayant pour centre l'axe de pivotement (5) du levier. Une butée de verrouillage directement formée dans le fond de la chape (repère (1e), figures 1, 7, 8, 10) ou rapportée sous forme de doigt ou goupille (repère (8), figure 11), est disposée le plus près possible de l'espace (E) de crochetage, c'est-à-dire avec une dimension ou épaisseur (e), de manière minimum et suffisante pour assurer la résistance nécessaire à l'effet de blocage, en cas d'efforts anormaux sur le linguet, tendant à produire l'ouverture intempestive dudit linguet.

A cet effet, il faut noter que le point de contact de l'extrémité de verrouillage (4g) avec la butée (le) ou (8) du corps, est situél à une distance (x) un peu en avant (du côté de l'axe général), de l'axe vertical passant par l'axe de pivoment (5) du levier tandis qu'il y a un intervalle (y) relativement important entre l'axe (3) et le point de contact entre (4g) et (1e ou 8).

On comprend que cette disposition relative des trois points précités, à savoir: l'axe (5) de pivotement du levier, l'axe (3) d'articulation du linguet et le point de contact de l'extremité du verrouillage avec la butée (1 e ou 8), permet d'assurer le blocage du linguet sur le corps de crochet, même lorsqu'un effort anormal s'exerce à partir de l'espace intérieur sur le linguet, tandis que ledit linguet peut etre libéré et ouvert par une pression digitale volontaire, sans effort anormal sur le levier qui peut echapper à la butée du corps.

On remarque encore que l'axe de pivotement (5) du levier se trouv entre la force résistante appliquée à l'extrémité de verrouillage (4g) et la force motrice appliquée par poussée digitale sur la palette (4b), avec un bras de levier important du fait que l'axe (5) est à une distance (dl) de l'extrémité de verrouillage (4g) beaucoup plus courte que la distance (d2) entre cet axe et le point d'application de la force motrice (figure 8).

D'autre part, l'axe (3) d'articulation du linguet est situé au-dessus de l'axe (5) de pivotement du levier (4) par rapport à l'espace (E) de crochetage.

La partie étroite (4a) du levier formant rampe, s'appuie contre la saillie (Id) agencée dans la chape du corps de crochet, pendant tout le temps de la manoeuvre d'ouverture. Cette disposition, combinée avec l'appui du coude (4d) du levier contre l'entaille (2f) du linguet en position de fermeture, évite tout coincement du pouce dans le cas où le manipulateur laisse échapper le levier en cours d'ouverture avant que le coude (4d) du levier n'atteigne la saillie (1d), comme on le voit à la figure 8.

Le linguet poussé par l'action combinée du ressort (6, 7 ou 9) et de la poussée manuelle, poursuit son mouvement, tandis que la palette (4b) du levier s'appuie à glissement contre la saillie (1d). On atteint l'ouverture maximum lorsque le coude (4d) du levier vient en appui contre l'entaille (2f) du linguet en avant de la saillie (1d). A cet instant, le levier (4) bute à la fois contre l'entaille (2f) et contre la saillie (1d), ce qui permet de maintenir le crochet dans la position d'ouverture lorsqu'on le relàche (figure 7). pour ramener le linguet (2) en position de fermeture, illustrée à la figure 1, il suffit que le crochet soit sous tension, c'est-à-dire qu'une force de traction soit exercée sur le linguet par l'engin de levage. Le linguet pivote en position de fermeture dès que la force de levage est supérieure à la force du ressort, et le levier (4) glisse alors sur la saillie (1d). En fin de course, le levier est alors de nouveau en butée par son coude (4d) contre l'entaille (2f) du linguet à la partie supérieure, et en butée par sa face convexe (4g), contre la face d'appui (le) ou le doigt rapporté (8).

Les avantages ressortent bien de la description, on souligne encore:
- la sécurité renforcée par le fait que l'axe de pivotement du levier est très près de l'extrémité d'accrochage du linguet, ce qui a pour effet d'accentuer le blocage lorsque la force de levage augmente,
- la préhension rapide et commode du levier dans un geste naturel où la main agrippe le corps du crochet tandis que le pouce agit sur le levier, ce qui permet au manipulateur de tenir de l'autre main libre, les élingues ou autres moyens de suspension de la charge,
- le logement du levier dans le corps du crochet, évitant tout risque d'accrochage inopportun, et son montage incliné dans la chape, permettant d'augmenter la longueur du bras de levier par une largeur de crochet donnée.

## Revendications

-1- Crochet de levage aves dispositif de securite, comprenant un corps de crochet (1) dont la boucle ouverte délimite un espace intérieur (B) de crochetage et dont une extrémité forme chape (1a) pour l'articulation d'un linguet (2) de fermeture équipé pour cooperer avec l'organe d'attache d'un appareil de levage ou d'un organe de suspengion, le linguet (2) portant de manière articulée, un levier de sécurité (4) poussé élastiquement à pivotement, logé et escamote dans la chape (1a) du corps de crochet en position de fermeture du linguet, l'extrémité de verrouillage (4g) du levier coopérant avec une butée dans le corps du crochet; ce crochet de levage étant caractérisé en ce que l'extremité de verrouillage (4g) du levier pivotant de sécurité (4) est profilée pour prendre appui contre la butée (1e ou 8) du corps, formée du côté de l'espace du levieur (E) de crochetage et le plus près possible de cet espace, le levier de verrouillage (4) étant du type dont le point d'appui ou axe de pivotement (5) placé sur une partie saillante (2e) du linguet, se trouve entre la force résistante appliquée à l'extrémité de verrouillage (4g) et la force motrice appliquée par poussée digitale à l'extrémité opposée (4b) du levier, du côté extérieur du corps de crochet, le moyen élastique (6, 7, ou 9) agissant de manière a ramener constamment l'extrémité de verrouillage du levier en position de blocage contre la butée du corps; le point de contact de l'extrémité de verrouillage (4g) avec la butée (1e) ou (8) du corps est situé à une distance (x), un peu en avant (du côté de l'axe général) de l'axe vertical passant par l'axe de pivotement (5) du levier,tandis qu'il y a un intervalle (y) relativement important entre l'axe (3) d'articulation du linquet et ledit point de contact ; la disposition relative des trois points précités, à savoir: l'axe (5) de pivotement du levier, l'axe (3) d'articulation du linguet et le point de contact de l'extrémité de verrouillage (4g) avec la butée (le ou 8), permet d'assurer le brocage du linguet sur le corps de crochet, même lorsqu'un effort anormal s'exerce à partir de l'espace intérieur du linguet, tandis que ledit linguet peut être libéré et ouvert par une pression digitale volontaire, sans effort anormal sur le levier qui peut échapper à la butée du corps.

-2- Crochet de levage selon 1, comprenant une butée (1 ou 8) dans le corps de crochet pour le levier de verrouillage (4) caractérisé en ce que l'épaisseur (e) de la butée (1e ou 8) du corps du crochet contre laquelle appuie l'extrémité de verrouillage (4g) et qui est le plus près possible de l'espace intérieur (E) de crochetage, est limitée à la dimension minimum et suffisante pour assurer la résistance nécessaire a l'effet de blocage, en cas d'efforts anormaux sur le linguet tendant à produire l'ouverture intempestive dudit linguet.

-3- Crochet de levage selon 1, caractérisé en ce que l'extrémité de verrouillage (4g) du levier presente un profil en rampe ou arc de cercle, ayant pour centre l'axe (5) de pivotement du levier.

-4- Crochet de levage selon 1 ou 2, caractérisé en ce que la butée de verrouillage sur le corps de crochet (1) est constituée par une saillie (le) exécutée dans le fond de la chape (la).

-5- Crochet de levage selon 1 ou 2, caractérisé en ce que la butée de verrouillage sur le corps de crochet (1) est constituée par un organe rapporté (8) du type doigt ou goupille.

-6- Crochet de levage selon 1, caractérisé en ce que le moyen élastique de rappel du levier (4) en position de blocage contre la butée du corps (1e ou 8), est constitué par au moins un ressort (6 ou 7) enroulé sur l'axe (5) de pivotement du levier et dont une branche (6b ou 7b) s'appuie contre le dessous du linguet, tandis que l'autre branche (6a ou 7a) s'appuie sur la face du levier en regard du linguet.

-7- Crochet de levage selon 1, caractérisé en ce que le moyen élastique de rappel du levier (4) en position de blocage contre la butée du corps (1e e ou 8), est constitué par au moins un ressort (9) enroulé sur l'axe (5) de pivotement du levier et dont une branche (9b) s'appuie sur le fond de la chape (la) du corps de crochet, tandis que l'autre branche (9a) s'appuie sous le levier, c'est-àdire sur la face en regard avec le fond de la chape.

-8- Crochet de levage selon 1, caractérisé en ce que le linguet (2) présente du côté du levier de sécurité (4), une entailre (2f) en arc de cercle concentrique à l'axe (3) d'articulation du linguet, avec des extrémités (2g, 2h) formant butées de fin de course à l'encontre d'une saillie (Id) exécutée directement ou de manière rapportée dans la chape du corps.

-9- Crochet de levage selon 1 ou 8, caractérisé en ce que la forme profilée interne du levier de sécurité'(4) et la position de la saillie (1d) de la chape du corps, autorisent l'appui du levier pendant la manoeuvre d'ouverture, en évitant ainsi le coincement d'un doigt entre le levier et le linguet.

-10- Crochet de levage selon 1 ou 8 ou 9 caractérisé en ce que la position ouverte du linguet (2) par rapport au corps de crochet (1) est assurée par appui combiné du coude (4d) du levier de sécurité (4) sur l'entaille (2f) du linguet, et de l'extrémité de préhension et de poussée (4b) dudit levier contre la saillie (Id) de la chape du corps.

-11- Crochet de levage selon 1, caractérisé en ce que la partie de préhension et de poussée (4b) du levier est plus large que la partie (4a) d'articulation et de verrouillage, et présente une section transversale avec bourrelets latéraux pour faciliter l'appui du pouce.

-12- Crochet de levage selon 1, caractérisé en ce que la disposition très inclinée et proche de la verticale du levier (4) dans la position de verrouillage, cela par rapport à la largeur de la chape (1a) du corps, autorise la réalisation d'un levier avec un bras de levier important, tout en conservant une largeur utile convenable du corps du crochet, et en assurant l'escamotage du levier dans la chape.

## Claims

- 1 - Lifting hook with safety device, including a hook casing (1) the open buckle of which delimits an inside hooking space (E) and an end of which forms a yoke (Ia) for the linking of closing catch (2) designed for co-operating with the fastening organ of a lifting apparatus or of a hanging organ, the catch (2) supporting in a hinged manner a safety lever (4) elastically and pivotally urged, housed and retracted within the yoke (la) of the hook casing in the closing position of the catch, the interlocking end (4g) of the lever co-operating with a stop in the hook casing, said lifting hook being characterized in that the interlocking end (4g) of the swivelling safety lever (4) is shaped for abutment against the stop (1e or 8) of the casing, formed on a side of the hooking inside space (E) and adjacent to this space as much as possible, the interlocking lever (4) being of the type in which the fulcrum or pivotal axis (5), placed on a projection (2e) of the catch, is located between the resisting force applied on to the interlocking end (4g) and the motive force applied applied by finger thrust onto the opposed end (4b) of the lever, externally to the hook casing, the elastic means (6, 7 or 9) having the purpose to bring back permanently the interlocking end of the lever in the locking position against the stop of the casing; the contacting point of the interlocking end (4g) with the stop (le) or (8) of the casing being situated at a distance (x) slightly ahead (on the side of the general axis) of the vertical axis passing throug the pivotal axis (5) of the vertical while there is provided a comparatively large interval (y) between the linking pin (3) of the catch and the said contacting point, the relative disposition of the three aforesaid points, namely: the pivotal axis (5) of the lever, the linking pin (3) of the catch and the contacting point of the interlocking end (4g) with the stop (le or 8) permitting to ensure the locking of the catch on the casing of the hook, even when an excessive stress is exerted from the inside space of the catch, while said catch can be released and opened by a voluntary pressure of the finger, without excessive stress on the lever which is free to escape from the stop of the casing.

- 2 - Lifting hook as claimed in Claim 1, including a stop (1e or 8) in the casing of the hook for the interlocking lever (4), characterized in that the thickness (e) of the stop (1e or 8) of the hook casing, against which the interlocking end (4g) is abutted, and which is as much as possible adjacent to the hooking inside space (E), is limited to the minimal and sufficient size for ensuring the resistance which is necessary for the interlocking effect in the event of excessive stresses on the catch, tending to cause the untimely opening of said catch.

- 3 - Lifting hook as claimed in Claim 1, characterized in that the interlocking end (4g) of the lever is ramp-shaped or arc-shaped, the centre line thereof being the pivotal axis (5) of the lever.

- 4 - Lifting hook as claimed in Claim 1 or 2, characterized in that the interlocking stop on the hook casing (1) consists of a projection (1 e) formed in the bottom of the yoke (1a).

- 5 - Lifting hook as claimed in Claim 1 or 2, characterized in that the interlocking stop on the hook casing (1) consists of an inserted organ of the finger or pin type.

- 6 - Lifting hook as claimed in Claim 1, characterized in that the elastic means for returning the lever (4) in the locking position against the stop of the body (1 e or 8) consists of at least one spring (6 or 7) wound about the pivotal axis (5) of the lever, a limb (6b or 7b) of which is abutted against the underside of the catch, while the other limb (6a or 7a) is abutted on the face of the lever opposite the catch.

- 7 - Lifting hook as claimed in Claim 1, characterized in that the elastic means for returning the lever (4) in the locking position against the stop of the body (le or 8) consists of at least one spring (9) wound about the pivotal axis (5) of the lever, a limb (9b) of which is abutted on the bottom of the yoke (1 a) of the hook casing, while the other limb (9a) is abutted underneath the lever, i.e. on the face opposite the bottom of the yoke.

- 8 - Lifting hook as claimed in Claim 1, characterized in that the catch (2) is provided on the side of the safety lever (4) with a notch (2f) of arched shape concentric to the linking axis (3) of the catch, with ends (2g, 2h) which form stroke end stops against a projection (Id) provided in an integral or inserted manner within the yoke of the casing.

- 9 - Lifting hook as claimed in Claim 1 or 8, characterized in that the internal contoured shape of the safety lever (4) and the position of the projection (1d) of the yoke of the body permit the abutment of the lever during the opening procedure, preventing thereby the pinching of a finger between the lever and the catch.

- 10 - Lifting hook as claimed in Claim 1 or 9, characterized in that the open position of the catch (2) relative to the hook casing (1) is provided by the combined abutment of the elbow (4d) of the safety lever (4) on the notch (2f) of the catch and of the gripping and pushing end (4b) of said lever against the projection (1 d) of the yoke of the casing.

- 11 - Lifting hook as claimed in Claim 1, characterized in that the gripping and pushing portion (4b) of the lever is larger than the linking and interlocking portion (4a) and has a transverse section with lateral beads in order to facilitate the support of the thumb.

- 12 - Lifting hook as claimed in Claim 1, characterized in that the very slanting and nearly vertical positioning of the lever (4) in the locking position, relative to the width of the yoke (la) of the casing, permits the embodiment of a lever with a substantial lever arm, while maintaining a convenient working width of the hook casing and assuring the retraction of the lever into the yoke.

## Patentansprüche

- 1 - Hebehaken mit Sicherheitsvorrichtung und mit einem Hakengehäuse (1) dessen geöffnete Schnalle einen Einhakeninnenraum (E) begrenzt und dessen ein Ende ein Jochstück (1a) für die gelenkige Verbindung einer zum Mitwirken mit dem Befestigungsorgan eines Hebegeräts oder einer Hängevorrichtung vorgesehenen Schliessknagge (2) bildet, die einen federnd verschwenkbar vorgeschobenen, in dem Jochstück (1a) des Hakengehäuses in der Schliesstellung der Knagge untergebrachten und zurückgeklappten Sicherheitshebel (4) gelenkig trägt, wobei das Verriegelungsende (4g) des Hebels mit einem Anschlag in dem Hakengehäuse zusammenarbeitet, dadurch gekennzeichnet, dass das Verriegelungsende (4g) des verschwenkbaren Sicherheitshebels (4) zum Abstützen gegen den nach der Seite des Hinhakeninnenraums (E) und möglichst nahe an diesem Raum gebildeten Anschlag (1 e oder 8) des Hakengehäuses profiliert ist, und der Unterstützungspunkt oder die Verschwenkungsachse (5) des Verriegelungshebels (4) auf einem vorspringenden Teil (2e) der Knagge angebracht ist und sich zwischen der auf das Verriegelungsende (4g) ausgeübten Widerstandkraft und der durch Fingerdruck auf das entgegengesetzte Ende (4b) des Hebels aussenseitig zum Hakengehäuse ausgeüubten Antriebkraft befindet, wobei das elastische Mittel (6, 7 oder 9) zur beständigen Rückführung des Verriegelungsendes des Hebels in die Sperrstellung gegen den Anschlag des Gehäuses betätigt wird; dass der Berührungspunkt des Verriegelungsendes (4g) mit dem Anschlag (1e) oder (8) des Gehäuses auf einer Entfernung (x), etwa vor (nach der Seite der gemeinsamen Achse) der senkrechten Achse ab gelegen ist, die durch die Verschwenkungsachse (5) des Hebels durchgeht, während ein ziemlich bedeutender Zwischenraum (y) zwischen der Gelenkungsachse der Knagge und dem Berührungspunkt vorgesehen ist; und dass die Anordnung der drei vorerwähnten Punkte zueinander, nämlich: die Verschwenkungsachse (5) des Hebels, die Gelenkungsachse (3) der Knagge, und der Berührungspunkt des Verriegelungsendes (4g) mit dem Anschlag (1e oder 8) die Festsperrung der Knagge auf dem Hakengehäuse gestattet, und zwar auch wenn eine ausserordentliche Druckkraft von dem Innenraum der Knagge aus ausgeübt wird, während die besagte Knagge durch eine zielbewusste Fingerdruckkraft freigemacht und geöffnet werden kann, wobei keine ausserordentliche Druckkfrat auf den Hebel ausgeübt wird, der aus dem Anschlag des Gehäuses entweichen kann.

- 2 - Hebehaken nach Anspruch 1, mit einem Anschlag (1e oder 8) in dem Gehäuse des Hakens für den Verriegelungshebel (4), dadurch gekennzeichnet, dass die Stärke (e) des Anschlags (1e oder 8) des Hakengehäuses, auf die geringste und ausreichende Abmessung zum Erreichen der erforderlichen Widerstandskraft für die Sperrwirking begrenzt wird, falls ausserordentliche Druckkräfte auf die Knagge ausgeübt werden, die eine unerwünschte Öffnung der besagten Knagge verursachen könnte, wobei das Verriegelungsende (4g) sich gegen den Anschlag abstützt und der genannte Anschlag möglichst nahe an dem Einhakeninnenraum (H) liegt.

- 3 - Hebehaken nach Anspruch 1, dadurch gekennzeichnet, dass das Verriegelungsende (4g) des Hebels einen rampenförmigen oder kreisbogenförmigen Profil aufweist, dessen Mittellinie durch die Verschwenkungsachse des Hebels gebildet ist.

- 4 - Hebehaken nach Anspruch 1 oder 2, dadurch gekennzeichnet, dass der Verriegelungsanschlag auf dem Hakengehäuse (1) aus einem in der Tiefe des Jochstücks (1a) ausgeführten Vorsprung (1e) besteht.

- 5 - Hebehaken nach Anspruch 1 oder 2, dadurch gekennzeichnet, dass der Verriegelungsanschlag auf dem Hakengehäuse (1) aus einem fingerartigen oder stiftartigen eingestzten Organ (8) besteht.

- 6 - Hebehaken nach Anspruch 1, dadurch gekennzeichnet, dass das elastiche Mittel für die Rückführung des Hebels (4) in die Sperrstellung gegen den Anschlag des Gehäuses (1e oder 8) aus am wenigstens einer auf die Verschwenckungsachse (5) des hebels aufgewickelten Feder
(6 oder 7) besteht, wobei der eine Schenkel (6b oder 7b) dieser Feder sich gegen die untere Seite der Knagge abstützt, während der andere Schenkel (6a oder 7a) sich gegen die der Knagge entgegengesetzte Oberfläche des Hebels abstützt.

- 7 - Hebehaken nach Anspruch 1, dadurch gekennzeichnet, dass das elastische Mittel für die Rückführung des Hebels (4) in die Sperrstellung gegen den Anschlag des Gehäuses (1 e oder 8) aus am wenigstens einer auf die Verschwenkungsachse (5) des Hebels aufgewickelten Feder (9) besteht, wobei der eine 8chenkel (8b) dieser Feder sich auf die untere Seite des Jochstücks (1a) des Hakengehäuses sich abstüzt, während der andere 8chenkel (9a) sich unter den Hebel, d.h. auf die der unteren Seite des Jochstücks entgegengesetzte Oberfläche abstützt.

- 8 - Hebehaken nach Anspruch 1, dadurch gekennzeichnet, dass die Knagge (2), nach der Seite des Sicherheitshebels (4), eine kreisbogenförmige, mit der Gelenkungsachse (3) der Knagge konzentrische Einkerbung (2f) aufweist, mit Enden (2g, 2h), welche Endanschläge gegen einen Vorsprung (1d) bilden, der unmittelbar oder eingesetzt in dem Jochstück des Gehäuses angebracht ist.

- 9 - Hebehaken nach Anspruch 1 oder 8, dadurch gekennzeichnet, dass die innerliche profilierte Formgebung des Sicherheitshebels (4) und die Stellung des Vorsprungs (1d) des Jochstücks des Gehäuses gestatten die Abstützung des Hebels wahrend dem Betätigen der Öffnung, wobei des Einklemmen eines Fingers zwischen dem Hebel und der Knagge vermieden wird.

- 10 - Hebehaken nach Anspruch 1 oder 8 oder 9, dadurch gekennzeichnet, dass die geöffnete Stellung der Knagge in bezug auf das Hakengehäuse (1) durch die kombinierte Abstützung des Kniestücks (4d) des Sicherheitshebels (4) auf die Einkerbung (2f) der Knagge und des Greif- und Schubendes (4b) des genannten Hebels gegen den Vorsprung (1 d) des Jochstücks des Gehäuses bewirkt wird.

- 11 - Hebehaken nach Anspruch 1, dadurch gekennzeichnet, dass der Greif- und Schbteil (4b) des Hebels breiter als der Gelenkungs- und Verriegelungsteil (4a) ist, und einen Querschnitt mit seitlichen Wülsten zum Erleichtern des Daumenaufdrückens aufweist.

- 12 - Hebehaken nach Anspruch 1, dadurch gekennzeichnet, dass die äusserst geneigte und annähernd lötrechte Anordnung des Hebels (4) in der Sperrstellung, in bezug auf die Breite des Jochstücks (1a) des Gehäuses, die Ausfüuhrung eines Hebels mit ausgedehntem Hebelarm beim Aufrechterhalten einer geeigneten Arbeitsbreite des Hakengehäuses und der Möglichkeit des Zurückklappens des Hebels in das Jochstück gestattet.
